# EUROPÄISCHE PATENTSCHRIFT

(11) **EP 4 174 278 B1**
(45) Veröffentlichungstag und Bekanntmachung des Hinweises auf die Patenterteilung: **07.05.2025**
(21) Anmeldenummer: 22201529.9
(22) Anmeldetag: 14.10.2022
(51) Int. Cl.: E06B 9/327, E06B 9/386

(54) **STROMABFÜHRUNGSSYSTEM FÜR EINE BESCHATTUNGSEINRICHTUNG UND BESCHATTUNGSEINRICHTUNG HIERFÜR**
CURRENT DISCHARGE SYSTEM FOR A SHADING DEVICE AND SHADING DEVICE THEREFOR
SYSTÈME D'ÉVACUATION DE COURANT POUR UN DISPOSITIF D'OMBRAGE ET DISPOSITIF D'OMBRAGE CORRESPONDANT

(30) Priorität: 26.10.2021 DE 102021127792
(43) Veröffentlichungstag der Anmeldung: 03.05.2023
(73) Patentinhaber: REFLEXA-WERKE Albrecht GmbH, 89364 Rettenbach (DE)
(72) Erfinder: Albrecht, Miriam, 89312 Günzburg (DE); Anich, Ronald, 89312 Günzburg (DE); Nieß, Reiner, 89567 Sontheim (DE); Singer, Hans-Martin, 86473 Ziemetshausen (DE)
(74) Vertreter: Dr. Binder & Binder GbR

(56) Entgegenhaltungen:
- EP-A1- 3 892 813
- CN-B- 110 094 153
- CN-U- 202 047 738

## Beschreibung

Die Erfindung betrifft ein Stromabführungssystem mit Führungsbolzen und mindestens einer Führungsschiene für eine Beschattungseinrichtung mit einer Vielzahl von Lamellen, wobei die Lamellen jeweils mittels der Führungsbolzen in der mindestens einen seitlichen Führungsschiene beweglich lagerbar sind und jeweils mindestens ein Photovoltaikelement zur Stromerzeugung aufweisen.

Weiter betrifft die Erfindung eine Beschattungseinrichtung mit einer Vielzahl von Lamellen, welche jeweils mittels Führungsbolzen in mindestens einer seitlichen Führungsschiene beweglich gelagert sind und jeweils mindestens ein Photovoltaikelement zur Stromerzeugung aufweisen.

Aus dem Stand der Technik sind Raffstoren mit Lamellen, auf denen Photovoltaikelemente (auch Photovoltaikzellen genannt) aufgebracht sind, bereits bekannt. Hierzu wird beispielsweise auf die Druckschriften DE 10 2007 031 236 A1 oder DE 10 2014 200 359 A1 verwiesen.

Weiterhin ist es aus der Druckschrift DE 21 2019 000 358 U1 bekannt, zur Stromabführung die Lamellen mittels eines Leiterdrahtes zu verbinden. Dieser Leiterdraht ist jedoch optisch unschön und wirkt sich nachteilig auf die Handhabung und Funktionalität des Raffstores aus.

Aus den Druckschriften EP 3690176 A1 und EP 3892813 A1 sind zudem gattungsgemäße Stromabführungssysteme bekannt, wobei hier zum einen keine Sammelschienen vorliegen, die über die gesamte Höhe der Beschattungseinrichtung verlaufen, sodass die elektrische Kontaktierung lediglich punktuell erfolgt, und zum anderen die elektrische Kontaktierung zwischen Sammelschiene und Kontaktmittel starr, also nicht federbelastet, erfolgt.

Die Druckschrift CN 110094153 B zeigt eine Photovoltaik-Jalousie mit einem als Federkontaktstift ausgebildeten Kontaktmittel, wobei die Federkraft in Längsrichtung der Lamelle beziehungsweise des Führungsbolzens ausgeübt wird.

Als weiteren Stand der Technik wird noch auf die Druckschrift CN 202047738 U verwiesen.

Es ist daher Aufgabe der Erfindung eine alternative Stromabführung für eine Beschattungseinrichtung mit Photovoltaiklamellen sowie eine Beschattungseinrichtung hierfür bereitzustellen.

Diese Aufgabe wird durch die Merkmale des unabhängigen Patentanspruchs 1 gelöst. Vorteilhafte Weiterbildungen der Erfindung sind Gegenstand untergeordneter Ansprüche.

Die Erfinder haben erkannt, dass es eine alternative Möglichkeit gibt, die in den Photovoltaikelementen auf den beweglichen Lamellen eines Raffstores oder einer Jalousie erzeugte elektrische Energie an ein Stromnetz oder Stromspeicher abzuführen und die Nachteile des Standes Technik zu umgehen.

Die Erfindung beschreibt daher die Möglichkeit der Stromabführung über die Führungsschiene ohne eine aufwändige Verdrahtung der einzelnen Lamellen.

In die Führungsbolzen der Lamellen kann jeweils ein elektrisch leitender Metallstift, beispielsweise aus Aluminium oder einer Kupferlegierung, eingesetzt werden. Der Führungsbolzen ist aus einem elektrisch nicht-leitenden Material hergestellt, beispielsweise aus Kunststoff. In die Führungsschiene können beidseitig oder einseitig elektrisch leitende Sammelschienen eingesetzt werden, welche einen Schleifkontakt zum Metallstift herstellen. Die Sammelschienen können in der Führungsschiene federnd gelagert sein, damit ein sanftes Anliegen an den Führungsbolzen beziehungsweise den Metallstiften gewährleistet werden kann. Zu stark wirkende Reibung hindert die Funktion des Raffstores und führt zu Klemmungen beim Hoch- und Runterfahren der Lamellen.

Die in den Photovoltaikelementen der Lamellen erzeugte elektrische Energie wird über den Kontakt zur Sammelschiene in der Führungsschiene an ein Stromnetz oder einen Stromspeicher abgeleitet.

Um die Spannung des Stromabführungssystems zu erhöhen, damit weniger Verluste entstehen, können mehrere Lamellen auf unterschiedliche Art und Weise in Reihe geschaltet werden. Idealerweise kann die Spannung auf 24 bis 30 Volt erhöht werden, sodass auf einen zusätzlichen Spannungswandler verzichtet werden kann. Grundsätzlich ist es auch möglich, dass die Lamellen über eine Parallelschaltung miteinander verbunden werden, um die abgeführte Stromstärke zu erhöhen.

Die Witterungsbeständigkeit des Stromabführungssystems ist durch den Einsatzort an einer Außenfassade wichtiger Bestandteil der Konstruktion. Um eine Langlebigkeit garantieren zu können, sollten externe Einflüsse wie Schmutz und Regen auf die Schleifelemente reduziert werden, um Verschmutzung oder Korrosion zu vermeiden. Neben beschleunigtem Verschleiß kann das Auftreten von Verschmutzungen beziehungsweise Korrosion eine Erhöhung des elektrischen Widerstandes der Leiter herbeiführen, was zu Leistungsverlusten führt.

Es können beispielsweise Bürstenleisten beziehungsweise -dichtungen in die Öffnungen der Führungsschienen eingesetzt werden, die die Öffnungen zumindest teilweise abdecken. Die Führungsbolzen können beim Auf- und Abfahren der Lamellen einfach durch die Bürsten bewegt werden. Die verwendeten Bürsten sollten vor allem wasserabweisend, stark biegsam, witterungs- und temperaturbeständig von idealerweise -30°C bis +60°C sowie UV-beständig sein. Es eignen sich vor allem Bürsten aus Austauschstoffen wie unter anderem Polyamide, Polyvinylchloride, Polystrole, Polyester oder Polypropylene. Unter den Polyamiden sind Nylon und Perlon am bekanntesten geworden. Das Produkt Polyamid eignet sich zum Beispiel für Deckenbürsten, für verschiedene Pinsel oder Besen. Polyesterfasern sind sehr steif und nehmen kaum Wasser auf. Polypropylen wird unterhalb von 0°C spröde und ist, wenn ohne Weichmacher, umweltunbedenklich.

Ebenso können Gummidichtungen beziehungsweise -dichtlippen in die Öffnungen der Führungsschienen eingesetzt werden. Diese können etwas mehr Schmutz und Wasser abhalten und vor der Selbstverschmutzung schützen, wie dies beispielsweise bei spröde werdenden Bürsten der Fall ist. Die Gummidichtungen können ebenfalls beidseitig der Öffnungen angebracht werden und dehnen sich, wenn ein Führungsbolzen in der Mitte der beiden Dichtungen hoch- oder runterfährt. Die verwendeten Gummidichtungen sollten vor allem wasserabweisend, dauerhaft biegsam, witterungsbeständig, insbesondere UV-beständig, sowie temperaturbeständig von idealerweise -30°C bis +60°C sein und einen möglichst geringen Haftreibungskoeffizienten haben. Es eignen sich vor allem Gummidichtungen aus Silikon-Kautschuk aufgrund dessen dauerhafter Elastizität bei geringem Druckverformungsrest (absolut sprungelastisch), hoher Alterungsbeständigkeit, sehr hoher UV- und Temperaturbeständigkeit sowie voller Beständigkeit gegen wasserverdünnbare und konventionelle Anstriche.

Weiterhin können zwischen den Führungsbolzen benachbarter Lamellen auch flexible Stoffbahnen angebracht werden, die im heruntergefahrenen Zustand des Raffstores beziehungsweise der Jalousie die Öffnungen der Führungsschienen zumindest teilweise abdecken. Der verwendete Stoff sollte vor allem wasserabweisend, biegsam, witterungs- und temperaturbeständig von idealerweise -30°C bis +60°C, insbesondere UV-beständig, sowie reißfest und möglichst atmungsaktiv sein.

Auf den Lamellen können unterschiedliche Photovoltaikelemente verwendet werden. Die verschiedenen Konzepte zu den Photovoltaiklamellen lassen sich nach den verschiedenen Techniken der verwendeten Photovoltaikelemente gliedern. Photovoltaikelemente der ersten Generation (waferbasierte Photovoltaikelemente) und Photovoltaikelemente der zweiten Generation zeichnen sich dadurch aus, dass sie nicht die Shockley-Queisser (SQ)-Grenze für Einzel-Bandabschnitt-Geräte überschreiten. Photovoltaikelemente der dritten Generation weisen hingegen ein Wirkungsgradpotenzial oberhalb der SQ-Grenze auf. Durch die SQ-Grenze wird der maximal erreichbare Umwandlungswirkungsgrad der Sonnenenergie für ein bestimmtes Material beschrieben. Die Grenze ist der Maßstab, an dem neue Photovoltaik-Technologien verglichen werden. Ein bestimmtes Material hat eine bestimmte Bandlücke, die dafür verantwortlich ist, dass nur bestimmte Spektren des Lichts absorbiert werden können. Die restlichen Spektren können so nicht absorbiert und damit auch nicht zur Umwandlung in elektrischen Strom genutzt werden (Photovoltaikelemente der ersten und zweiten Generation). Photovoltaikelemente der dritten Generation umgehen diese Tatsache beispielsweise durch sogenannte Tandemphotovoltaikelemente, bei denen mehrere Materialien in verschiedenen Schichten verwendet werden, um die restlichen Spektren des Lichts ebenfalls absorbieren und in elektrischen Strom umwandeln zu können.

### Konventionelle Photovoltaikelemente der ersten Generation:

Hier kommen Photovoltaikelemente der ersten Generation, also waferbasierte Photovoltaikelemente, zum Einsatz. Diese Technologie ist vorteilhaft, da sie bedingt durch langjährige Erforschung und ihren großen Marktanteil ein besonders hohes Maß an Langzeiterprobung und ein sehr gutes Preis-Leistungsverhältnis sowie eine sehr hohe Effizienz aufweist. Wesentlicher Nachteil ist jedoch, dass massengefertigte Photovoltaikmodule dieser Technologie nur in Größen erhältlich sind, die nicht auf die Lamellen aufzubringen sind. Daher müssen mit konventionellen Photovoltaikelementen bestückte Lamellen so hergestellt werden, dass die Photovoltaikelemente auf den Rohlamellen selbst zu einem Modul verschaltet und laminiert werden. Da einzelne Standardphotovoltaikelemente zu groß für die Lamellen sind, müssen diese durchgeschnitten werden.

### Photovoltaikelemente der zweiten und dritten Generation:

Diese Photovoltaikelemente bringen den Vorteil mit sich, dass sie teilweise bedingt durch andere Herstellungsverfahren mit deutlich weniger Modifikationen des Herstellungsprozesses in nahezu beliebigen Größen hergestellt werden können. Dadurch kann die vorhandene Oberfläche der Lamelle ohne Freiräume und damit effizienter genutzt werden. Ein entscheidender Nachteil ist hingegen, dass Photovoltaikelemente der zweiten und dritten Generation nach dem aktuellen Stand der Technik bezüglich ihrer Effizienz häufig noch nicht mit den Photovoltaikelementen der ersten Generation konkurrieren können. Einige Herstellungsprozesse erlauben es, die als Dünnschicht ausgeprägte Photovoltaikzellenschicht direkt auf den Lamellen, die damit als Substrat fungieren, aufzudampfen. Dafür ist es eventuell förderlich, die Lamellen im Vorhinein zu beschichten, sodass diese geeignetere Eigenschaften für ihre Rolle als Substrat aufweisen. Zu den während des Herstellprozesses eingesetzten Verfahren gehören das thermische Verdampfen, die Sputterdeposition, die Laserdeposition und die Metallorganische Gasphasenepitaxie.

### Klebende Photovoltaikelemente der zweiten und dritten Generation:

Hier werden ebenfalls Photovoltaikelemente der zweiten und dritten Generation verwendet, die allerdings nicht auf der Lamelle selbst, sondern auf einer Folie hergestellt und anschließend auf die Lamellen aufgeklebt werden. Dieses Konzept bringt den entscheidenden Vorteil mit sich, dass eine räumliche Trennung zwischen der Produktion der Lamellen und der Produktion der Photovoltaikelemente möglich ist. Die Photovoltaikfolie kann als Meterware hergestellt und in der korrekten Breite vorgelagert und passend zugeschnitten werden.

Zudem können auch unterschiedliche Lamellen verwendet werden. Durch die Verwendung von im Aufbringungsbereich der Photovoltaikelemente weniger gebogenen Lamellen, beispielsweise Flachlamellen, können sich positive Effekte ergeben. Zum einen müssen sich die Photovoltaikelemente nur an eine weniger stark ausgeprägte Biegung anpassen, was den Produktionsprozess erleichtert sowie die Anforderungen an die Photovoltaikelemente selbst herabsetzt. Zum anderen können die Photovoltaikelemente einfacher vor äußeren Einflüssen geschützt werden. Entscheidend ist es, dass die Verkapselung der Photovoltaikzellenschicht an den Rändern der Lamellen ausreichend stark und zuverlässig anhaftet, damit sie ihre verkapselnde Wirkung entfalten kann. Da es durch Ausdehnung beziehungsweise Kontraktion der Lamellen zu Ablösungen an Schwachstellen, wie den Rändern, kommen kann, bietet es sich an, hier gesonderte Vorkehrungen zu treffen. Beispielsweise kann die Verkapselung um eine oder mehrere äußere Kanten der Lamellen umgeschlagen werden, sodass die Folie ebenfalls auf der Unterseite der Lamelle anhaften kann. Da die Flachlamelle über keine Bördelung an den äußeren Kanten verfügt, ist das Umschlagen der Folie ohne Probleme möglich. Bei einer randgebördelten Lamelle würde sich die Folie nicht ohne Probleme umschlagen und laminieren lassen und die Pakethöhe würde weiter steigen, da die Folie über die Bördelung reichen und somit die dickste Stelle der Lamelle weiter verdicken würde. An der Unterseite kann die Folie dann durch weitere, mögliche Verfahren wie zum Beispiel Kleben besonders stark befestigt werden.

Demgemäß schlagen die Erfinder vor, ein Stromabführungssystem mit Führungsbolzen und mindestens einer Führungsschiene für eine Beschattungseinrichtung mit einer Vielzahl von Lamellen, insbesondere für einen Raffstore oder für eine Jalousie, wobei die Lamellen jeweils mittels der Führungsbolzen in der mindestens einen seitlichen Führungsschiene beweglich lagerbar sind wobei die Beschattungseinrichtung Photovoltaikelemente zur Stromerzeugung aufweist, wobei die Photovoltaikelemente mit den Führungsbolzen der jeweiligen Lamelle elektrisch verbindbar sind, wobei in der mindestens einen Führungsschiene insgesamt mindestens zwei elektrische Sammelschienen vorliegen, sodass ein elektrischer Kontakt mit den Photovoltaikelementen der Lamellen herstellbar ist, um den erzeugten Strom abzuführen, zwei seitliche Führungsschienen ausgebildet sind und in den beiden Führungsschienen insgesamt mindestens zwei elektrische Sammelschienen vorliegen, und ein Führungsbolzen mindestens ein Kontaktmittel aufweist, welches den elektrischen Kontakt zur Sammelschiene ausbildet, dahingehend zu verbessern, dass das mindestens eine Kontaktmittel als elektrisch leitender Stift ausgebildet ist, welcher in dem nicht-leitenden Führungsbolzen steckt und einen vergrößerten Kopf zum Kontaktieren der mindestens einen Sammelschiene aufweist, wobei die elektrische Kontaktierung der Sammelschiene senkrecht zur Längsrichtung des Führungsbolzens erfolgt, und der elektrische Kontakt zwischen Sammelschiene und Kopf eine Andruckfederung aufweist, sodass eine Federkraft die Sammelschiene und den Kopf senkrecht zur Längsrichtung des Führungsbolzens aneinander drückt.

Das erfindungsgemäße Stromabführungssystem dient dazu, den in den Photovoltaikelementen der Lamellen erzeugten Strom in ein Stromnetz oder einen Stromspeicher einzuspeisen. Je nach Ausführung des Stromabführungssystems ist vorteilhafterweise zusätzlich noch ein Wechselrichter vorgesehen. Bei der Beschattungseinrichtung handelt es sich bevorzugt um einen Raffstore oder eine Jalousie, insbesondere eine Jalousienüberdachung. Im Folgenden wird die Erfindung an einer als Raffstore ausgebildeten Beschattungseinrichtung beschrieben.

Erfindungsgemäß sind zwei seitliche Führungsschienen ausgebildet, in denen die Führungsbolzen beweglich gelagert sind, also auf jeder Seite der Beschattungseinrichtung eine Führungsschiene. Dementsprechend liegen in den beiden Führungsschienen insgesamt mindestens zwei elektrische Sammelschienen vor. Im Folgenden wird die Erfindung für eine Ausführungsform mit zwei seitlich angebrachten Führungsschienen, also auf jeder Seite eine Führungsschiene, beschrieben.

Die Lamellen des Raffstores sind wie bei herkömmlichen Raffstoren mittels der an den kurzen Längsenden angebrachten Führungsbolzen in den seitlichen Führungsschienen beweglich gelagert. Beim Hoch- und Runterfahren der Lamellen bewegen sich die Führungsbolzen in den Führungsschienen.

Die Photovoltaikelemente der Lamellen sind elektrisch mit den Führungsbolzen verbunden, beispielsweise mittels einer Löt- oder Kupferleitung. Eine Ausführungsform des Stromabführungssystems sieht daher vor, dass das mindestens eine Photovoltaikelement einer Lamelle mit dem mindestens einen Kontaktmittel elektrisch verbunden ist, beispielsweise über eine Lötverbindung oder eine Kabelverbindung.

Erfindungsgemäß liegen in den beiden Führungsschienen eines Raffstores beziehungsweise eines Lamellenpaketes insgesamt mindestens zwei elektrische Sammelschienen vor. Die mit den Photovoltaikelementen elektrisch verbundenen, bewegbaren Führungsbolzen kontaktieren die positionsfesten Sammelschienen, sodass der erzeugte Strom in das Stromnetz oder in einen Stromspeicher abgeführt wird. Es entsteht vorzugsweise ein Schleifkontakt zwischen Kontaktmittel am Führungsbolzen und Sammelschiene.

Jede Lamelle weist mindestens zwei Kontaktmittel auf, also an jedem Längsende mindestens ein Kontaktmittel, das heißt in Summe pro Lamelle mindestens zwei. Vorteilhafterweise sind die Längsenden der Lamellen beziehungsweise die Führungsbolzen bezüglich der Anzahl, Anordnung und Ausführung der Kontaktmittel gleich ausgebildet. Die Kontaktmittel sind an den Führungsbolzen der Lamellen angebracht. Somit weist vorteilhafterweise ein Führungsbolzen mindestens ein Kontaktmittel auf, welches den elektrischen Kontakt zur Sammelschiene ausbildet. Im Betrieb erzeugt jedes Kontaktmittel jeweils nur zu einem einzigen Potential eine elektrische Verbindung beziehungsweise einen elektrischen Kontakt. Insgesamt hat dann jede Lamelle Kontakt zu zwei Potentialen.

In einer Variante des Stromabführungssystems weist jeder Führungsbolzen einer Lamelle genau ein Kontaktmittel auf, wobei das eine Kontaktmittel im Betrieb, also bei aktiver Stromabführung, eine oder zwei Sammelschienen gleichen Potentials kontaktiert. Für diese Variante können entweder eine oder zwei Sammelschienen in der Führungsschiene vorliegen.

Entsprechend weist in einer Ausführungsform eine der Führungsschienen genau eine Sammelschiene auf. Zu dieser einen Sammelschiene bildet das eine Kontaktmittel genau einen elektrischen Kontakt aus.

In einer alternativen Ausführungsform weist eine der Führungsschienen genau zwei Sammelschienen auf. Diese beiden Sammelschienen können im Betrieb entweder auf dem gleichen Potential oder auf unterschiedlichen Potentialen liegen. Eine Ausführungsform sieht vor, dass die zwei Sammelschienen im Betrieb auf gleichem Potential liegen. Eine andere Ausführungsform sieht vor, dass die zwei Sammelschienen im Betrieb auf unterschiedlichem Potential liegen. Das eine Kontaktmittel bildet zu jeder der beiden Sammelschienen jeweils genau einen elektrischen Kontakt aus.

Die Sammelschiene(n) ist/sind entweder gegenüberliegend zur Längsöffnung der Führungsschiene oder auf den Seiten der Längsöffnung in der Führungsschiene angeordnet. Bei einer Ausführungsform mit zwei Sammelschienen sind diese beiden Sammelschienen vorzugsweise gegenüberliegend auf den beiden Seiten der Längsöffnung angeordnet.

In einer anderen Variante des Stromabführungssystems weist jeder Führungsbolzen einer Lamelle zwei Kontaktmittel auf, wobei die Kontaktmittel jeweils eine Sammelschiene kontaktieren, wobei die Sammelschienen im Betrieb unterschiedliches Potential aufweisen. Vorteilhafterweise liegt also von jedem Kontaktmittel lediglich ein elektrischer Kontakt zu einer Sammelschiene vor, wobei die beiden Kontaktmittel an den beiden Längsenden einer Lamelle insgesamt mit zwei unterschiedlichen Potentialen in Kontakt stehen. Die beiden Kontaktmittel sind in dem Führungsbolzen vorteilhafterweise voneinander isoliert.

Erfindungsgemäß weist der elektrische Kontakt zwischen Sammelschiene und Kontaktmittel eine Andruckfederung auf, sodass die Sammelschiene und der Kopf senkrecht zur Längsrichtung des Führungsbolzens aneinandergedrückt werden. Hierdurch wird gewährleistet, dass stets Kontaktmittel und Sammelschiene aneinandergedrückt werden, beispielsweise auch Fertigungsungenauigkeiten ausgeglichen werden und die elektrische Verbindung nicht unbeabsichtigt gelöst wird. Die Andruckfederung kann unterschiedlich ausgestaltet sein. In einer einfachen Ausführungsform ist die Sammelschiene federnd ausgeführt oder federnd beziehungsweise vorgespannt gelagert. Eine alternative Ausführungsform sieht einen zusätzlichen Einsatz in der Führungsschiene vor, in dem die Sammelschiene angeordnet ist, wobei der Einsatz die Sammelschiene federnd lagert oder federnd ausgeführt ist. Wird ein zusätzlicher Einsatz in der Führungsschiene verwendet, ist die Sammelschiene bevorzugt entweder in den Einsatz eingeklebt oder in diesen eingeklipst.

Weiterhin bevorzugt ist in der Längsöffnung der Führungsschiene, vorteilhafterweise beidseitig, ein kederartiger Plastikeinsatz oder Gummilippen angeordnet, um ein reibungsfreies Gleiten der Führungsbolzen durch die Längsöffnung zu gewährleisten. Der Plastikeinsatz beziehungsweise die Gummilippen sind vorteilhafterweise aus einem nicht-leitenden Material, wie die Führungsschiene auch, ausgebildet.

Die Sammelschienen sind grundsätzlich aus einem möglichst gut leitfähigen Material ausgebildet. Hierfür eignet sich in einer bevorzugten Ausführungsform ein Metall oder eine Legierung, beispielsweise (aus) Kupfer oder Aluminium. Weiterhin bevorzugt sind die Sammelschienen als Flachband oder Flachstange ausgebildet. Vorteilhafterweise reicht eine Sammelschiene über die gesamte Höhe einer Führungsschiene.

Als alternative Ausführungsform können die Sammelschienen als elektrisch leitende Bürsten ausgebildet sein.

Weiterhin ist es günstig, wenn zumindest ein unteres Ende der Sammelschienen isoliert ist, um einen Kurzschluss beim Einbau in ein Metallfensterbrett oder bei Regen etc. zu vermeiden.

Erfindungsgemäß ist das mindestens eine Kontaktmittel als elektrisch leitender Stift ausgebildet, welcher in dem nicht-leitenden Führungsbolzen steckt und einen vergrößerten Kopf zum Kontaktieren der mindestens einen Sammelschiene aufweist, wobei die elektrische Kontaktierung der Sammelschiene senkrecht zur Längsrichtung des Führungsbolzens erfolgt. Der Stift steckt entlang der Längsrichtung der Lamelle in dem Führungsbolzen und ragt über diesen hinaus in die Führungsschiene hinein. Der Führungsbolzen bildet eine Art isolierenden Schaft um den Stift herum. Am freien, also nicht im Führungsbolzen angeordneten, Ende des Stiftes weist dieser einen deutlich vergrößerten Kopf auf. Mit dem Stiftkopf wird der elektrische Kontakt zu der/den Sammelschiene(n) hergestellt, das heißt der Stiftkopf liegt an der Sammelschiene an und gleitet bei einer Auf- oder Abbewegung der Lamelle an dieser entlang.

In einer Variante mit einem Kontaktmittel pro Führungsbolzen ist der Stift entweder T-förmig ausgebildet, wobei der T-Querstrich durch den Kopf gebildet wird und die Enden des Querstriches insgesamt eine oder zwei Sammelschienen kontaktieren können. Oder der Stift ist L-förmig ausgebildet, wobei das Ende des kurzen L-Schenkels eine Sammelschiene kontaktieren kann.

In einer Variante mit zwei Kontaktmitteln pro Führungsbolzen sind die Stifte vorteilhafterweise L-förmig ausgebildet und die Enden der L-Schenkel kontaktieren jeweils eine Sammelschiene.

Bevorzugt ist zudem die Führungsschiene derart ausgebildet, dass eine temperaturbedingte Längenänderung der Lamelle, insbesondere in deren Längsrichtung, in der Führungsschiene kompensiert werden kann. Um einen einwandfreien Betreib des Stromabführungssystems zu gewährleisten, sollte ein Abbruch des elektrischen Kontaktes zwischen Sammelschiene und Kontaktmittel verhindert werden. Eine einfache Variante sieht vor, dass bei einem als Stift mit vergrößertem Kopf ausgebildeten Kontaktmittel der Kopf in Längsrichtung der Lamelle betrachtet eine geringere Breite aufweist als die Sammelschiene. So kann sich der Kopf in Längsrichtung der Lamelle hin und her bewegen, ohne dass der elektrische Kontakt verloren geht.

Eine weitere Variante des Stromabführungssystems sieht noch vor, dass auf jeder Seite der Beschattungseinrichtung zwei Führungsschienen ausgebildet sind, wobei die Führungsbolzen benachbarter Lamellen auf jeder Seite abwechselnd in den beiden Führungsschienen angeordnet sind. Die Führungsschienen sind vorteilhafterweise in ihrer Längsrichtung nebeneinander und parallel angeordnet. Entsprechend sind die Führungsbolzen, die in die außen angeordnete Führungsschiene eingreifen, länger ausgestaltet als die Führungsbolzen, die in die weiter innen angeordnete Führungsschiene eingreifen. Die beiden Führungsschienen auf einer Seite liegen im Betrieb entweder auf dem gleichen Potential oder auf unterschiedlichen Potentialen, wobei eine Lamelle jeweils mit zwei unterschiedlichen Potentialen verbunden ist.

Weiterhin ist das erfindungsgemäße Stromabführungssystem vorteilhafterweise vor Witterungseinflüssen wie Regen, Sonneneinstrahlung etc. geschützt, um eine möglichst hohe Lebensdauer bei geringem Verschleiß zu gewährleisten.

Eine Ausführungsform des Stromabführungssystems sieht daher vor, dass in die Längsöffnungen der Führungsschienen zumindest abschnittsweise Gummidichtungen und/oder Bürstendichtungen eingesetzt sind. Diese Dichtungen verschließen die Längsöffnung nicht komplett, sondern erlauben ein hoch- und runtergleiten der Führungsbolzen durch die Dichtungen.

Vorteilhaft an Bürstendichtungen, beispielsweise aus Nylon oder Perlon, ist:
- die einfache Umsetzbarkeit durch vorgefertigte Leisten, die entlang der Längsöffnungen aufgebracht werden können;
- Bürstendichtungen sind witterungs- und wasserbeständig;
- der Austausch von Lamellen wird dadurch nicht beeinflusst; und
- Schutz in allen Positionen der Lamellen.

Allerdings können sich einzelne Borsten lösen und somit die Sammelschienen verschmutzen. Eine Bürstendichtung bietet zudem keinen vollständigen Schutz gegen das Eindringen von Feuchtigkeit und Staub.

Vorteilhaft an Gummidichtungen, beispielsweise aus einem Silikon-Kautschuk, ist:
- Schutz vor Spritzwasser und Schmutz;
- leichte Installation;
- der Austausch von Lamellen wird dadurch nicht beeinflusst;
- Schutz in allen Positionen der Lamellen.

Allerdings bestehen hohe Anforderungen an das Material der Gummidichtungen, da diese dauerhaft elastisch sein und nicht spröde werden sollten. Die Reibung der Führungsbolzen an der Dichtung ist bei einer Gummidichtung deutlich größer als bei einer Bürstendichtung.

Eine andere Ausführungsform des Stromabführungssystems sieht vor, dass zwischen den Führungsbolzen benachbarter Lamellen jeweils ein Stoffeinsatz angeordnet ist, welcher im heruntergelassenen Zustand der Lamellen aufgespannt wird und die Öffnungen der Führungsschienen zumindest teilweise abdeckt. Der verwendete Stoff ist vorteilhafterweise möglichst flexibel, witterungsbeständig und atmungsaktiv sowie wasser- und UV-dicht.

Vorteilhaft an Stoffeinsätzen ist:
- die Längsöffnungen werden staub- und wasserdicht abgedeckt;
- Installation schon mit mittlerem Aufwand möglich; und
- eingedrungene Feuchtigkeit kann wieder verdunsten.

Allerdings schützt ein Stoffeinsatz die Längsöffnung nur im heruntergefahrenen Zustand der Lamellen. Die einzelnen Stoffbereiche können materialabhängig an den Seiten ausfransen. Der Austausch einzelner Lamellen wird durch die an den Lamellen befestigten Stoffeinsätze erschwert.

In einer vorteilhaften Ausführung des erfindungsgemäßen Stromabführungssystems einer Beschattungseinrichtung mit einer Vielzahl von Lamellen mit Photovoltaikelementen wird vorgeschlagen, dass mehrfach jeweils mindestens zwei Lamellen untereinander seriell elektrisch zu jeweils einem Lamellensatz verbunden sind, wobei die Verbindungsstellen zwischen den zwei Lamellen eines Lamellensatzes untereinander parallel über jeweils eine Sammelschiene elektrisch gekoppelt sind.

Werden in der Beschattungseinrichtung mehrere Lamellensätze verwendet, die aus jeweils zwei seriell verbundenen Lamellen bestehen, so kann dies verwirklicht werden, indem je Lamellensatz genau zwei seriell geschaltete Lamellen vorliegen, wobei:
- die potentialgleichen Verbindungsstellen zwischen der jeweils ersten Lamelle und der zweiten Lamelle eines Lamellensatzes über eine Sammelschiene auf einer ersten Seite der Beschattungseinrichtung elektrisch verbunden sind, und
- jeder Lamellensatz an je eine positive und eine negative Sammelschiene auf der zur ersten Seite gegenüberliegenden zweiten Seite der Beschattungseinrichtung elektrisch angeschlossen ist. Hieraus ergibt sich dann, dass die Lamellen bezüglich ihrer Polarität von oben nach unten alternierend angeordnet sind.

Werden in der Beschattungseinrichtung mehrere Lamellensätze verwendet, die aus jeweils drei seriell untereinander verbundenen Lamellen bestehen, so kann dies verwirklicht werden, indem ein Stromabführungssystem so gestaltet ist, dass je Lamellensatz genau drei seriell geschaltete Lamellen vorliegen, wobei:
- die potentialgleichen Verbindungsstellen zwischen den jeweils ersten Lamellen und den zweiten Lamellen über eine erste Sammelschiene auf einer ersten Seite der Beschattungseinrichtung elektrisch verbunden sind,
- die potentialgleichen Verbindungsstellen zwischen den jeweils zweiten Lamellen und den dritten Lamellen über eine zweite Sammelschiene auf einer zweiten - der ersten Seite gegenüberliegenden - Seite der Beschattungseinrichtung elektrisch verbunden sind, und
- jeder Lamellensatz an eine positive Sammelschiene und eine negative Sammelschiene auf jeweils einer Seite der Beschattungseinrichtung elektrisch angeschlossen ist.

Die Erfindung betrifft noch eine Beschattungseinrichtung, insbesondere einen Raffstore oder eine Jalousie, zumindest aufweisend einen Behang mit einer Vielzahl von Lamellen, welche jeweils mittels Führungsbolzen in mindestens einer der seitlichen Führungsschienen beweglich gelagert sind und jeweils mindestens ein Photovoltaikelement zur Stromerzeugung aufweisen, wobei zur Abführung des erzeugten Stromes ein voranstehend beschriebenes, erfindungsgemäßes Stromabführungssystem vorliegt.

Bei der Beschattungseinrichtung handelt es sich bevorzugt um einen Raffstore oder eine Jalousie, insbesondere eine Jalousienüberdachung. Die Erfindung wird weiterhin an einer als Raffstore ausgebildeten Beschattungseinrichtung beschrieben.

Der Aufbau des Raffstores entspricht dem Aufbau eines herkömmlichen Raffstores. Auf den Lamellen sind Photovoltaikelemente zur Stromerzeugung angebracht, beispielsweise als komplette Beschichtung der Lamellen oder einzelne Bereiche auf den Lamellen. Es können sowohl konventionelle Photovoltaikelemente der ersten Generation also auch Photovoltaikelemente der zweiten oder dritten Generation eingesetzt werden.

Eine Ausführungsform der Beschattungseinrichtung, insbesondere eines Raffstores, sieht vor, dass der Behang zumindest ein erstes Lamellenpaket und ein zweites Lamellenpaket umfasst, wobei die Lamellenpakete unterschiedlich um die jeweiligen Längsachsen der Lamellen gekippt sind. Bei dieser Art von Behang spricht man allgemein auch von einem zweigeteilten Behang. Vorzugsweise ist ein oberes Lamellenpaket separat von den restlichen Lamellen rotierbar beziehungsweise kippbar. Beispielsweise kann ein unterer Bereich des Behanges zur Stromerzeugung komplett geschlossen sein, während ein oberer Bereich weiterhin offen oder zumindest teilweise offen ist, um Tageslicht in einen Raum eindringen zu lassen.

Im Folgenden wird die Erfindung anhand der bevorzugten Ausführungsbeispiele mit Hilfe der Figuren näher beschrieben, wobei nur die zum Verständnis der Erfindung notwendigen Merkmale dargestellt sind.

Es zeigen im Einzelnen:
- FIG 1:: eine schematische Perspektivansicht eines Raffstores mit Stromabführungssystem mit einer Führungsschiene,
- FIG 2:: eine geschnittene Perspektivansicht des Raffstores mit Stromabführungssystem gemäß der Figur 1,
- FIG 3:: eine schematische Querschnittsansicht durch die eine Führungsschiene mit Führungsbolzen gemäß der Figur 1,
- FIG 4:: eine schematische Perspektivansicht eines Raffstores mit Stromabführungssystem mit zwei Führungsschienen,
- FIG 5:: eine geschnittene Perspektivansicht des Raffstores mit Stromabführungssystem gemäß der Figur 4,
- FIG 6:: eine schematische Perspektivansicht der zwei Führungsschienen mit Führungsbolzen gemäß der Figur 4,
- FIG 7:: eine schematische Unteransicht des Raffstores mit Stromabführungssystem gemäß der Figur 4,
- FIG 8:: eine schematische Querschnittsansicht des Raffstores mit Stromabführungssystem gemäß der Figur 4,
- FIG 9:: eine schematische Darstellung eines Raffstores mit Stromabführungssystem und einer ersten Reihenschaltung der Lamellen,
- FIG 10:: schematisch vereinfachte Darstellung der elektrischen Serienschaltung des Raffstores gemäß Figur 9,
- FIG 11:: eine schematische Darstellung eines Raffstores mit Stromabführungssystem und einer weiteren Reihenschaltung der Lamellen, und
- FIG 12:: schematisch vereinfachte Darstellung der elektrischen Serienschaltung des Raffstores gemäß der Figur 11.

Die Figuren 1 bis 3 zeigen jeweils verschiedene Darstellungen eines Raffstores mit Stromabführungssystem mit einer einzigen Führungsschiene 1 auf einer Seite.

In der **Figur 1** ist eine schematische Perspektivansicht gezeigt, wobei zur besseren Übersicht lediglich zwei Lamellen 7 sowie die Führungsschiene 1 dargestellt sind. Auf den Lamellen 7 ist jeweils ein Photovoltaikelement angeordnet, welches im Betrieb Strom erzeugt, der mittels des erfindungsgemäßen Stromabführungssystems über die Führungsschiene 1 an das Stromnetz oder einen Stromspeicher abgeführt wird. An den Längsseiten der Lamellen 7 ist jeweils ein Führungsbolzen 10, 20 ausgebildet, welcher beweglich in der Führungsschiene 1 gelagert ist. Die Führungsschiene 1 weist eine Längsöffnung 3 für die Führungsbolzen 10, 20 aus. Beide Führungsbolzen 10, 20 sind in der einen Führungsschiene 1 übereinander angeordnet. Beide Seiten der Beschattungseinrichtung beziehungsweise beide Längsenden der Lamellen mit der einen Führungsschiene auf beiden Seiten sind gleich ausgestaltet.

In der Führungsschiene 1 sind gegenüberliegend zwei Sammelschienen 4 angeordnet. Die Führungsbolzen 10, 20 weisen jeweils ein Kontaktmittel 11, 21 auf, welches zum einen eine elektrische Verbindung 6 zu dem Photovoltaikelement der jeweiligen Lamelle 7 aufweist und zum anderen den elektrischen Kontakt zu den Sammelschienen 4 ausbildet. Die beiden Sammelschienen 4 liegen auf dem gleichen Potential.

In der **Figur 2** ist eine geschnittene Perspektivansicht gezeigt. Die Führungsbolzen 10, 20 sind gleich lang ausgestaltet und in der einen Führungsschiene 1 untereinander positioniert.

Die Kontaktmittel 11, 21 weisen jeweils einen länglichen Stift 12, 22 auf. Der Führungsbolzen 10, 20 bildet einen in Längsrichtung der Lamelle 7 beziehungsweise des Führungsbolzens 10, 20 ausgerichteten Schaft aus, welcher den innen liegenden elektrisch leitenden Stift 12, 22 nach außen, insbesondere zur Führungsschiene 1 im Bereich deren Längsöffnung 3 isoliert. An dem in der Führungsschiene 1 positionierten Ende des Stiftes 12, 22 ist ein vergrößerter, rundscheibenartiger Kopf 13, 23 ausgebildet. Der Stift 12, 22 und der Kopf 13, 23 sind im Längsquerschnitt T-förmig. Der Kopf 13, 23 des Kontaktmittels 11, 22 liegt an beiden Seiten an der Sammelschiene 4 an, wobei die beiden Sammelschienen 4 auf dem gleichen Potential liegen.

In der **Figur 3** ist eine schematische Querschnittsansicht durch die eine Führungsschiene 1 und durch einen Führungsbolzen 10 gemäß der Figur 1 gezeigt. Die Sammelschienen 4 sind als flache Kupferstangen oder -bänder ausgebildet und reichen über die gesamte Höhe der Führungsschiene 1. Um einen permanenten Kontakt zwischen Sammelschiene 4 und Kopf 13 zu gewährleisten, sind die Sammelschienen 4 in der Führungsschiene 1 federnd gelagert. Hierzu ist ein zusätzlicher Einsatz 2 zwischen der Sammelschiene 4 und der Führungsschiene 1 eingebracht, welcher auf seiner von der Sammelschiene 4 abgewandten Seite zwei Federbeine 2a aufweist, die derart vorgespannt sind, dass die Sammelschiene 4 in die Mitte der Führungsschiene 1 in Richtung des Kopfes 13 gedrückt wird.

Die Führungsschiene 1 weist eine Längsöffnung 3 auf, durch die die Führungsbolzen 10, 20 ragen. Entlang der Längsöffnung 3 sind auf beiden Seiten kederartige Plastikeinsätze 5 ausgebildet, die zum einen für eine geringere Gleitreibung der Führungsbolzen 10 entlang der Längsöffnung 3 sorgen und zum anderen die Führungsschiene 1 zusätzlich von den Führungsbolzen 10, 20 beziehungsweise den Stiften 12, 22 isolieren.

Weiterhin ist gut zu erkennen, dass der runde, scheibenförmige Kopf 13 in Längsrichtung betrachtet schmäler ist als die Sammelschiene 4, sodass Längenänderungen der Lamelle 7 aufgrund von Temperaturschwankungen ausgeglichen werden.

Die Figuren 4 bis 8 zeigen jeweils verschiedene Darstellungen eines Raffstores mit Stromabführungssystem mit zwei Führungsschienen 1a, 1b auf jeder Seite. Im Folgenden wird lediglich auf die Unterschiede der beiden Ausführungen eingegangen. Gleiche Bauteile sind im Übrigen mit gleichen Bezugszeichen gekennzeichnet.

In der **Figur 4** ist eine schematische Perspektivansicht gezeigt, wobei zur besseren Übersicht lediglich zwei Lamellen 7 sowie die beiden Führungsschienen 1a, 1b dargestellt sind. Die beiden Führungsschienen 1a, 1b sind in Längsrichtung der Lamellen 7 hintereinander angeordnet und weisen eine gemeinsame Längsöffnung 3a für die Führungsbolzen 10, 20 aus. Der Führungsbolzen 20 der unteren Lamelle 7 ragt durch die Längsöffnung 3a zunächst durch die rechte beziehungsweise innere Führungsschiene 1a und durch eine weitere Längsöffnung 3b bis in die linke beziehungsweise äußere Führungsschiene 1b, wo er beweglich gelagert ist. Die Führungsschienen 1a, 1b sind somit als ein Bauteil integriert miteinander ausgebildet. In den Führungsschienen 1a, 1b sind jeweils zwei Sammelschienen 4 angeordnet.

In der **Figur 5** ist eine geschnittene Perspektivansicht gezeigt. Hier ist gut zu erkennen, dass die Führungsbolzen 10, 20 unterschiedlich lang sind, sodass bei gleicher Ausgestaltung der Lamellen 7 der obere Führungsbolzen 10 bis in die weiter innen angeordnete Führungsschiene 1a reicht während der untere Führungsbolzen 20 länger ausgebildet ist, um bis in die weiter außen angeordnete Führungsschiene 1b zu reichen.

Die Kontaktmittel 11, 21 sind in beiden Ausführungsformen bis auf die Länge der Stifte 12, 22 gleich ausgebildet. Der Kopf 13 des Kontaktmittels 11 der oberen Lamelle 7 ist in der ersten Führungsschiene 1a angeordnet und liegt an beiden Seiten jeweils an einer Sammelschiene 4 an, wobei die beiden Sammelschienen 4 dieser einer Führungsschiene 1a auf dem gleichen Potential liegen. Der Kopf 23 des anderen Kontaktmittels 21 der unteren Lamelle 7 ragt durch die erste Führungsschiene 1a in die zweite Führungsschiene 1b hinein und liegt an beiden Seiten jeweils an einer Sammelschiene 4 an, wobei die beiden Sammelschienen 4 dieser anderen Führungsschiene 1b auf einem anderen Potential liegen als die Sammelschienen 4 der ersten Führungsschiene 1a.

In der **Figur 6** ist eine schematische Perspektivansicht der beiden Führungsschienen 1a, 1b mit den Führungsbolzen 10, 20 gezeigt. Die Sammelschienen 4 sind ebenfalls als flache Kupferstangen oder -bänder ausgebildet und reichen über die gesamte Höhe der Führungsschienen 1a, 1b. Um einen permanenten Kontakt zwischen Sammelschiene 4 und Kopf 13, 23 zu gewährleisten, sind auch hier die Sammelschienen 4 in den Führungsschienen 1a, 1b federnd gelagert.

Die beiden Führungsschienen 1a, 1b haben eine gemeinsame Längsöffnung 3a, durch die die beiden Führungsbolzen 10, 20 ragen. Entlang der Längsöffnung 3a sind auf beiden Seiten kederartige Plastikeinsätze 5 ausgebildet.

Weiterhin sind die runden, scheibenförmigen Köpfe 13, 23 der Kontaktmittel 11, 21 in Längsrichtung der Lamellen 7 betrachtet schmäler als die Sammelschienen 4, sodass Längenänderungen der Lamellen 7 aufgrund von Temperaturschwankungen ausgeglichen werden.

In der **Figur 7** ist noch eine schematische Unteransicht gezeigt. Zu sehen sind die Längsöffnungen 3a, 3b, durch die die Führungsbolzen 10, 20 in die Führungsschienen 10, 20 ragen. An der Unterseite der unteren Lamelle 7 ist der Führungsbolzen 20 befestigt, welcher eine elektrische Verbindung 6 zu dem auf der Oberseite der Lamelle 7 angeordneten Photovoltaikelement aufweist.

In der **Figur 8** ist noch eine schematische Querschnittsansicht gezeigt. Zu sehen sind die Längsenden der Lamellen 7 mit den unterschiedlich lang ausgebildeten Führungsbolzen 10, 20. Der Führungsbolzen 10 der oberen Lamelle 7 ist kürzer und ragt lediglich durch die erste, äußere Längsöffnung 3a bis in die erste rechte beziehungsweise innere Führungsschiene 1a, wo der Kopf 13 die beiden Sammelschienen 4 kontaktiert. Der Führungsbolzen 20 der unteren Lamelle 7 ist länger und ragt durch die erste, äußere Längsöffnung 3a und durch die erste Führungsschiene 1a bis durch die zweite, innere Längsöffnung 3b bis in die zweite linke beziehungsweise äußere Führungsschiene 1b, wo der Kopf 23 die beiden Sammelschienen 4 kontaktiert.

Die **Figur 9** zeigt eine erfindungsgemäße Ausführungsform des oberen Teils eines Raffstores mit einem Lamellenkasten 8 und einem Behang, dessen Lamellen 7.1 und 7.2 mit Photovoltaikelementen versehen sind, die satzweise in Reihenschaltung untereinander verbunden sind und jeweils einen Lamellensatz 7 bilden. Hierbei werden Photovoltaikelemente der Lamellen satzweise mit den Sammelschienen 4+ und 4- zur Stromabfuhr verbunden, wobei je Satz eine Verbindung der Photovoltaikelemente zur Sammelschiene 4.z so hergestellt ist, dass insgesamt je Lamellensatz 7 eine serielle Verbindung zwischen den Photovoltaikelementen der jeweils zwei Lamellen 7.1 und 7.2 entsteht und damit die mit den Photovoltaikelementen erzeugte Spannung U1 und U2 zu einer Gesamtspannung Uges addiert und im Idealfalle verdoppelt wird. Wie aus der Figur 9 ersichtlich ist, verläuft dabei einseitig die Sammelschiene für das Zwischenpotential 4z links in der einen Führungsschiene 1, während die beiden Stromabfuhrschienen 4+ und 4- in der rechten Führungsschiene 1 verlaufen.

Zur übersichtlicheren Darstellung ist die schematische elektrische Schaltung der auf den Lamellen 7.1 und 7.1 angebrachten Photovoltaikelemente aus der Figur 9 nochmals in der **Figur 10** dargestellt. Hierbei ist links die negative oder auf Erde liegende Sammelschiene 4- angeordnet, von der Ableitungen auf die jeweils erste Lamelle 7.1 eines Lamellensatzes 7 abgehen. Die erste und zweite Lamelle 7.1 und 7.2 sind gemeinsam und mit umgekehrter Polarität mit der Sammelschiene 4.z verbunden, wobei dort ein gemeinsames Zwischenpotential der Spannung U1 zwischen den jeweils ersten und den zweiten Lamellen 7.1 und 7.2 anliegt. Die jeweils zweiten Lamellen 7.2 sind dann mit der positiven Seite ihrer Photovoltaikelemente mit deren Spannung U2 mit der Sammelschiene 4+ verbunden, wobei zwischen den Sammelschienen 4- und 4+ eine Gesamtspannung Uges = U1 + U2 erzeugt wird. Die beiden Sammelschienen 4+ und 4- dienen dabei zur Stromabfuhr mit dem Potential der Gesamtspannung Uges und vereinen die gesamte Stromleistung des erfindungsgemäßen Raffstores.

Der erfindungsgemäße Raffstore besteht also aus einer Vielzahl von in Parallelschaltung verbundener Lamellensätze 7 aus seriell verbundenen Lamellen 7.1 und 7.2, wobei das Zwischenpotential zwischen allen ersten Lamellen 7.1 und allen zweiten Lamellen 7.2 untereinander verbunden ist.

Eine andere Ausführungsform des erfindungsgemäßen Raffstores sieht vor, dass jeweils drei Lamellen 7.1, 7.2 und 7.3 eines Lamellensatzes 7 seriell verschaltet und insgesamt die Lamellensätze 7 des gesamten Raffstores parallel und auch die ersten, zweiten und dritten Lamellen 7.1, 7.2 und 7.3 untereinander parallel verbunden werden. Eine solche Ausführung ist beispielhaft in der **Figur 11** dargestellt. Diese zeigt den oberen Teil eines Raffstores mit einem Lamellenkasten 8 mit seitlich angeordneten erfindungsgemäß ausgestalteten Führungsschienen 1 und drei Lamellensätzen 7. Jeder Lamellensatz 7 enthält eine erste, zweite und dritte Lamelle 7.1, 7.2, und 7.3 mit jeweils darauf angeordnetem Photovoltaikelement. Rechts und links in den Führungsschienen ist jeweils eine Sammelschiene 4+ und 4- angeordnet, welche einerseits mit einem externen Stromanschluss verbunden ist und andererseits die Lamellensätze 7 elektrisch verbindet. Zusätzlich ist in den seitlichen Führungsschienen 1 jeweils eine Sammelschiene 4.z angeordnet, welche die einzelnen Lamellen 7.1 mit 7.2 und 7.2 mit 7.3 seriell und gleichzeitig alle ersten Lamellen 7.1, alle zweiten Lamellen 7.2 und alle dritten Lamellen 7.3 jeweils parallel verbindet.

Eine schematische Darstellung dieser elektrischen Schaltung aus der Figur 11 ist in der **Figur 12** gezeigt. Dort liegen vier Lamellensätze 7 vor, welche jeweils aus den drei Lamellen 7.1 bis 7.3 bestehen. Diese drei Lamellen 7.1, 7.2 und 7.3 sind je Lamellensatz 7 seriell untereinander verbunden. Gleichzeitig sind die Lamellensätze jeweils parallel über Sammelschienen 4- und 4+ verbunden. Außerdem besteht auch hier eine parallele Verbindung an den gleichen Zwischenpotentialen der einzelnen Lamellen 7.1 und 7.2 über die beiden Sammelschienen 4.z, wobei diese Sammelschienen 4.z jeweils nach außen isoliert ausgebildet sind. Auf diese Weise kann die erreichte Betriebsspannung Uges auf die Summe der Einzelspannungen U1+U2+U3 der ersten, zweiten und dritten Lamelle 7.1, 7.2 und 7.3 erhöht werden, um Übertragungsverluste möglichst gering zu halten. Gleichzeitig wird die Stromleistung der Lamellensätze 7 entsprechend deren Anzahl im Raffstore aufsummiert.

Insgesamt wird mit der Erfindung also ein Stromabführungssystem für eine Beschattungseinrichtung mit einer Vielzahl von Lamellen, welche jeweils mittels Führungsbolzen in mindestens einer seitlichen Führungsschiene beweglich gelagert sind, wobei die Beschattungseinrichtung Photovoltaikelemente zur Stromerzeugung aufweist, welche mit den Führungsbolzen der jeweiligen Lamelle elektrisch verbunden sind, vorgeschlagen, wobei in der mindestens einen Führungsschiene insgesamt mindestens zwei elektrische Sammelschienen vorliegen, sodass ein elektrischer Kontakt mit den Photovoltaikelementen der Lamellen vorliegt, um den erzeugten Strom abzuführen. Weiter wird eine Beschattungseinrichtung mit einer Vielzahl von Lamellen mit jeweils mindestens einem Photovoltaikelement zur Stromerzeugung, vorgeschlagen, wobei zur Abführung des erzeugten Stromes ein erfindungsgemäßes Stromabführungssystem vorliegt.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen. Die Erfindung ist definiert durch die Ansprüche.

### Bezugszeichenliste

- 1: Führungsschiene
- 1a: rechte, innere Führungsschiene
- 1b: linke, äußere Führungsschiene
- 2: Einsatz
- 2a: Federbeine
- 3: Längsöffnung
- 3a: erste, äußere Längsöffnung
- 3b: zweite, innere Längsöffnung
- 4: Sammelschiene
- 4+: positive Sammelschiene
- 4-: negative Sammelschiene
- 4.z: Sammelschiene für Zwischenpotential
- 5: Kedereinsatz
- 6: Verbindung zwischen Kontaktmittel und Photovoltaikelement
- 7: Lamellen mit Photovoltaikelementen
- 7.1: erste Lamelle mit Photovoltaikelement eines seriellen Lamellensatzes
- 7.2: zweite Lamelle mit Photovoltaikelement eines seriellen Lamellensatzes
- 7.3: dritte Lamelle mit Photovoltaikelement eines seriellen Lamellensatzes
- 8: Lamellenkasten
- 9+: positive Sammelschiene
- 9-: negative Sammelschiene

- 10, 20: Führungsbolzen
- 11, 21: Kontaktmittel
- 12, 22: Stift
- 13, 23: Kopf

## Patentansprüche

1. Stromabführungssystem mit Führungsbolzen (10, 20) und mindestens einer Führungsschiene (1, 1a, 1b), für eine Beschattungseinrichtung mit einer Vielzahl von Lamellen (7), insbesondere für einen Raffstore oder für eine Jalousie, wobei die Lamellen (7) jeweils mittels der Führungsbolzen (10, 20) in der mindestens einen seitlichen Führungsschiene (1, 1a, 1b) beweglich lagerbar sind, wobei die Beschattungseinrichtung Photovoltaikelemente zur Stromerzeugung aufweist, wobei die Photovoltaikelemente mit den Führungsbolzen (10, 20) der jeweiligen Lamelle (7) elektrisch verbindbar sind,
wobei in der mindestens einen Führungsschiene (1, 1a, 1b) des Stromabführungssystems mindestens zwei elektrische Sammelschienen (4) vorliegen, sodass ein elektrischer Kontakt mit den Photovoltaikelementen der Lamellen (7) herstellbar ist, um den erzeugten Strom abzuführen,
zwei seitliche Führungsschienen (1, 1a, 1b) ausgebildet sind und in den beiden Führungsschienen (1, 1a, 1b) insgesamt mindestens zwei elektrische Sammelschienen (4) vorliegen, und ein Führungsbolzen (10, 20) mindestens ein Kontaktmittel (11, 21) aufweist, welches den elektrischen Kontakt zu einer der Führungsschienen (4) ausbildet,
**dadurch gekennzeichnet, dass**
das mindestens eine Kontaktmittel (11, 21) als elektrisch leitender Stift (12, 22) ausgebildet ist, welcher in dem nicht-leitenden Führungsbolzen (10, 20) steckt und einen vergrößerten Kopf (13, 23) zum Kontaktieren der mindestens einen Sammelschiene (4) aufweist, wobei die elektrische Kontaktierung der Sammelschiene (4) senkrecht zur Längsrichtung des Führungsbolzens (10, 20) erfolgt, und
der elektrische Kontakt zwischen Sammelschiene (4) und Kopf (13, 23) eine Andruckfederung aufweist, sodass eine Federkraft die Sammelschiene (4) und den Kopf (13, 23) senkrecht zur Längsrichtung des Führungsbolzens (10, 20) aneinander drückt.

2. Stromabführungssystem gemäß dem voranstehenden Patentanspruch 1, **dadurch gekennzeichnet, dass** jeder Führungsbolzen (10, 20) einer Lamelle (7) genau ein Kontaktmittel (12, 21) aufweist, wobei das eine Kontaktmittel (21, 21) im Betrieb eine oder zwei Sammelschienen (4) gleichen Potentials kontaktiert.

3. Stromabführungssystem gemäß einem der voranstehenden Patentansprüche 1 bis 2, **dadurch gekennzeichnet, dass** eine der Führungsschienen (1, 1a, 1b) genau eine Sammelschiene (4) aufweist.

4. Stromabführungssystem gemäß einem der voranstehenden Patentansprüche 1 bis 2, **dadurch gekennzeichnet, dass** eine der Führungsschienen (1, 1a, 1b) genau zwei Sammelschienen (4) aufweist.

5. Stromabführungssystem gemäß dem voranstehenden Patentanspruch 3, **dadurch gekennzeichnet, dass** die zwei Sammelschienen (4) im Betrieb auf gleichem Potential liegen.

6. Stromabführungssystem gemäß dem voranstehenden Patentanspruch 3, **dadurch gekennzeichnet, dass** die zwei Sammelschienen (4) im Betrieb auf unterschiedlichem Potential liegen.

7. Stromabführungssystem gemäß dem voranstehenden Patentanspruch 1, **dadurch gekennzeichnet, dass** jeder Führungsbolzen (10, 20) einer Lamelle (7) zwei Kontaktmittel (11, 21) aufweist, wobei die Kontaktmittel (11,2 21) jeweils eine Sammelschiene (1, 1a, 1b) kontaktieren, wobei die Sammelschienen (1, 1a, 1b) im Betrieb unterschiedliches Potential aufweisen.

8. Stromabführungssystem gemäß einem der voranstehenden Patentansprüche 1 bis 7, **dadurch gekennzeichnet, dass** eine der Führungsschienen (1, 1a, 1b) derart ausgebildet ist, dass eine temperaturbedingte Längenänderung der Lamelle (7) in der Führungsschiene (1, 1a, 1b) kompensiert werden kann.

9. Stromabführungssystem gemäß einem der voranstehenden Patentansprüche 1 bis 8, **dadurch gekennzeichnet, dass** auf jeder Seite der Beschattungseinrichtung zwei Führungsschienen (1, 1a, 1b) ausgebildet sind, wobei die Führungsbolzen (10, 20) benachbarter Lamellen (7) auf jeder Seite abwechselnd in den beiden Führungsschienen (1, 1a, 1b) angeordnet sind.

10. Stromabführungssystem gemäß einem der voranstehenden Patentansprüche 1 bis 9, **dadurch gekennzeichnet, dass** in die Längsöffnungen (3, 3a, 3b) einer der Führungsschienen (1, 1a, 1b) zumindest abschnittsweise Gummidichtungen und/oder Bürstendichtungen eingesetzt sind.

11. Stromabführungssystem gemäß einem der voranstehenden Patentansprüche 1 bis 10, **dadurch gekennzeichnet, dass** mehrfach jeweils mindestens zwei Lamellen (7.1, 7.2, 7.3) untereinander seriell elektrisch zu jeweils einem Lamellensatz (7) verbunden sind, wobei die Verbindungsstellen (9) zwischen den Lamellen (7.1 mit 7.2 und 7.2 mit 7.3) untereinander parallel über jeweils eine Sammelschiene (4.z) elektrisch gekoppelt sind.

12. Stromabführungssystem gemäß dem voranstehenden Patentanspruch 11, **dadurch gekennzeichnet, dass** je Lamellensatz (7) genau zwei seriell geschaltete Lamellen (7.1, 7.2) vorliegen, wobei:
- die potentialgleichen Verbindungsstellen (9) zwischen der jeweils ersten Lamelle (7.1) und der zweiten Lamelle (7.2) über eine Sammelschiene (4.z) auf einer ersten Seite der Beschattungseinrichtung elektrisch verbunden sind, und
- jeder Lamellensatz (7) an die positiven und negativen Sammelschienen (4+, 4-) auf der zur ersten Seite gegenüberliegenden zweiten Seite der Beschattungseinrichtung elektrisch angeschlossen sind, wobei die Polarität (+, -) der Lamellen in der Beschattungseinrichtung von oben nach unten alternierend ausgeführt ist.

13. Stromabführungssystem gemäß dem voranstehenden Patentanspruch 11, **dadurch gekennzeichnet, dass** je Lamellensatz (7) genau drei seriell geschaltete Lamellen (7.1, 7.2, 7.3) vorliegen, wobei:
- die potentialgleichen Verbindungsstellen (9) zwischen der jeweils ersten Lamelle (7.1) und der zweiten Lamelle (7.2) über eine erste Sammelschiene (4.z) auf einer ersten Seite der Beschattungseinrichtung elektrisch verbunden sind,
- die potentialgleichen Verbindungsstellen (9) zwischen der jeweils zweiten Lamelle (7.2) und der dritten Lamelle (7.3) über eine zweite Sammelschiene (4.z) auf einer zweiten - der ersten Seite gegenüberliegenden - Seite der Beschattungseinrichtung elektrisch verbunden sind,
- jeder Lamellensatz (7) an eine positive Sammelschiene (4+) und eine negative Sammelschiene (4-) auf jeweils einer Seite der Beschattungseinrichtung elektrisch angeschlossen ist.

14. Beschattungseinrichtung, insbesondere ein Raffstore oder eine Jalousie, zumindest aufweisend einen Behang mit einer Vielzahl von Lamellen (7), welche jeweils mittels Führungsbolzen (10, 20) in mindestens einer der seitlichen Führungsschienen (1, 1a, 1b) beweglich gelagert sind und jeweils mindestens ein Photovoltaikelement zur Stromerzeugung aufweisen,
**dadurch gekennzeichnet, dass** zur Abführung des erzeugten Stromes ein Stromabführungssystem gemäß einem der voranstehenden Patentansprüche 1 bis 13 vorliegt.

15. Beschattungseinrichtung gemäß dem voranstehenden Patentanspruch 14, **dadurch gekennzeichnet, dass** der Behang zumindest ein erstes Lamellenpaket und ein zweites Lamellenpaket umfasst, wobei die Lamellenpakete unterschiedlich um die jeweiligen Längsachsen der Lamellen gekippt werden können.

## Claims

1. Current discharge system having guide bolts (10, 20) and at least one guide rail (1, 1a, 1b), for a shading device with a plurality of slats (7), in particular for a Venetian blind or for a slatted blind, wherein the slats (7) can each be movably mounted in the at least one lateral guide rail (1, 1a, 1b) by means of the guide bolts (10, 20), wherein the shading device has photovoltaic elements for generating current, wherein the photovoltaic elements can be electrically connected to the guide bolts (10, 20) of the respective slat (7),
wherein there are at least two electrical busbars (4) in the at least one guide rail (1, 1a, 1b) of the current discharge system, so that electrical contact with the photovoltaic elements of the slats (7) can be established to discharge the current generated,
two lateral guide rails (1, 1a, 1b) are formed and there are a total of at least two electrical busbars (4) in the two guide rails (1, 1a, 1b), and
a guide bolt (10, 20) has at least one contact means (11, 21), which forms the electrical contact with one of the guide rails (4),
**characterized in that**
the at least one contact means (11, 21) is in the form of an electrically conductive pin (12, 22), which is situated in the non-conductive guide bolt (10, 20) and has an enlarged head (13, 23) for contacting the at least one busbar (4), wherein the busbar (4) is electrically contacted perpendicularly to the longitudinal direction of the guide bolt (10, 20), and the electrical contact between the busbar (4) and the head (13, 23) has a contact-pressure spring system, so that a spring force presses the busbar (4) and the head (13, 23) against each other perpendicularly to the longitudinal direction of the guide bolt (10, 20).

2. Current discharge system according to the preceding Claim 1, **characterized in that** each guide bolt (10, 20) of a slat (7) has precisely one contact means (12, 21), wherein the one contact means (21, 21) contacts one or two busbars (4) of equal potential during operation.

3. Current discharge system according to either of the preceding Claims 1 and 2, **characterized in that** one of the guide rails (1, 1a, 1b) has precisely one busbar (4).

4. Current discharge system according to either of the preceding Claims 1 and 2, **characterized in that** one of the guide rails (1, 1a, 1b) has precisely two busbars (4).

5. Current discharge system according to the preceding Claim 3, **characterized in that** the two busbars (4) are at equal potential during operation.

6. Current discharge system according to the preceding Claim 3, **characterized in that** the two busbars (4) are at different potentials during operation.

7. Current discharge system according to the preceding Claim 1, **characterized in that** each guide bolt (10, 20) of a slat (7) has two contact means (11, 21), wherein the contact means (11,2 21) each contact a busbar (1, 1a, 1b), wherein the busbars (1, 1a, 1b) have different potentials during operation.

8. Current discharge system according to any of the preceding Claims 1 to 7, **characterized in that** one of the guide rails (1, 1a, 1b) is formed in such a way that a temperature-related change in length of the slat (7) can be compensated for in the guide rail (1, 1a, 1b).

9. Current discharge system according to any of the preceding Claims 1 to 8, **characterized in that** two guide rails (1, 1a, 1b) are formed on each side of the shading device, wherein the guide bolts (10, 20) of adjacent slats (7) are arranged alternately in the two guide rails (1, 1a, 1b) on each side.

10. Current discharge system according to any of the preceding Claims 1 to 9, **characterized in that** rubber seals and/or brush seals are inserted into the longitudinal openings (3, 3a, 3b) of one of the guide rails (1, 1a, 1b) at least in sections.

11. Current discharge system according to any of the preceding Claims 1 to 10, **characterized in that** in each case at least two slats (7.1, 7.2, 7.3) are electrically connected to each other in series several times to form a respective set of slats (7), wherein the connecting points (9) between the slats (7.1 to 7.2 and 7.2 to 7.3) are electrically coupled to each other in parallel via a respective busbar (4.z).

12. Current discharge system according to the preceding Claim 11, **characterized in that** there are precisely two slats (7.1, 7.2), which are connected in series, for each set of slats (7), wherein:
- the equal-potential connecting points (9) between the respective first slat (7.1) and the second slat (7.2) are electrically connected via a busbar (4.z) on a first side of the shading device, and
- each set of slats (7) is electrically connected to the positive and negative busbars (4+, 4-) on the second side, which is situated opposite the first side, of the shading device, wherein the polarity (+, -) of the slats in the shading device is designed to alternate from top to bottom.

13. Current discharge system according to the preceding Claim 11, **characterized in that** there are precisely three slats (7.1, 7.2, 7.3), which are connected in series, for each set of slats (7), wherein:
- the equal-potential connecting points (9) between the respective first slat (7.1) and the second slat (7.2) are electrically connected via a first busbar (4.z) on a first side of the shading device,
- the equal-potential connecting points (9) between the respective second slat (7.2) and the third slat (7.3) are electrically connected via a second busbar (4.z) on a second side - which is situated opposite the first side - of the shading device,
- each set of slats (7) is electrically connected to a positive busbar (4+) and a negative busbar (4-) on a respective side of the shading device.

14. Shading device, in particular a Venetian blind or a slatted blind, at least comprising a hanging having a plurality of slats (7), which are each movably mounted in at least one of the lateral guide rails (1, 1a, 1b) by means of guide bolts (10, 20) and each have at least one photovoltaic element for generating current,
**characterized in that**
there is a current discharge system according to any of the preceding Claims 1 to 13 for discharging the current generated.

15. Shading device according to the preceding Claim 14, **characterized in that** the hanging comprises at least a first package of slats and a second package of slats, wherein the packages of slats can be tilted differently around the respective longitudinal axes of the slats.

## Revendications

1. Système d'évacuation de courant comprenant des goujons de guidage (10, 20) et au moins un rail de guidage (1, 1a, 1b), pour un dispositif d'ombrage comprenant une pluralité de lamelles (7), en particulier pour un brise-soleil orientable ou pour un store vénitien, les lamelles (7) pouvant être montées de manière à pouvoir être déplacées respectivement au moyen des goujons de guidage (10, 20) dans l'au moins un rail de guidage latéral (1, 1a, 1b), le dispositif d'ombrage possédant des éléments photovoltaïques pour la production d'électricité, les éléments photovoltaïques pouvant être reliés électriquement aux goujons de guidage (10, 20) de la lamelle (7) respective,
au moins deux barres collectrices (4) électriques étant présentes dans l'au moins un rail de guidage (1, 1a, 1b) du système d'évacuation de courant, de sorte qu'un contact électrique peut être établi avec les éléments photovoltaïques des lamelles (7) afin d'évacuer le courant généré,
deux rails de guidage latéraux (1, 1a, 1b) étant formés et au moins deux barres collectrices (4) électriques étant présentes au total dans les deux rails de guidage (1, 1a, 1b), et
un goujon de guidage (10, 20) possédant au moins un moyen de contact (11, 21), lequel forme le contact électrique avec l'un des rails de guidage (4),
**caractérisé en ce que**
l'au moins un moyen de contact (11, 21) est réalisé sous la forme d'une broche (12, 22) électriquement conductrice, laquelle est enfichée dans le goujon de guidage (10, 20) non conducteur et possède une tête (13, 23) agrandie destinée à la mise en contact avec l'au moins une barre collectrice (4), la mise en contact électrique avec la barre collectrice (4) s'effectuant perpendiculairement à la direction longitudinale du goujon de guidage (10, 20), et
le contact électrique entre la barre collectrice (4) et la tête (13, 23) possède un système de ressort de pression, de sorte qu'une force de ressort presse la barre collectrice (4) et la tête (13, 23) l'une contre l'autre perpendiculairement à la direction longitudinale du goujon de guidage (10, 20).

2. Système d'évacuation de courant selon la revendication 1 précédente, **caractérisé en ce que** chaque goujon de guidage (10, 20) d'une lamelle (7) possède exactement un moyen de contact (12, 21), l'un moyen de contact (21, 21), lors du fonctionnement, venant en contact avec une ou deux barres collectrices (4) de même potentiel.

3. Système d'évacuation de courant selon l'une des revendications 1 à 2 précédentes, **caractérisé en ce que** l'un des rails de guidage (1, 1a, 1b) possède exactement une barre collectrice (4).

4. Système d'évacuation de courant selon l'une des revendications 1 à 2 précédentes, **caractérisé en ce que** l'un des rails de guidage (1, 1a, 1b) possède exactement deux barres collectrices (4).

5. Système d'évacuation de courant selon la revendication 3 précédente, **caractérisé en ce que** les deux barres collectrices (4), lors du fonctionnement, sont au même potentiel.

6. Système d'évacuation de courant selon la revendication 3 précédente, **caractérisé en ce que** les deux barres collectrices (4), lors du fonctionnement, sont à des potentiels différents.

7. Système d'évacuation de courant selon la revendication 1 précédente, **caractérisé en ce que** chaque goujon de guidage (10, 20) d'une lamelle (7) possède deux moyens de contact (11, 21), les moyens de contact (11,2 21) étant respectivement mis en contact avec une barre collectrice (1, 1a, 1b), les barres collectrices (1, 1a, 1b) présentant, lors du fonctionnement, un potentiel différent.

8. Système d'évacuation de courant selon l'une des revendications 1 à 7 précédentes, **caractérisé en ce que** l'un des rails de guidage (1, 1a, 1b) est configuré de telle sorte qu'une variation de longueur de la lamelle (7) due à la température peut être compensée dans le rail de guidage (1, 1a, 1b).

9. Système d'évacuation de courant selon l'une des revendications 1 à 8 précédentes, **caractérisé en ce que** deux rails de guidage (1, 1a, 1b) sont formés de chaque côté du dispositif d'ombrage, les goujons de guidage (10, 20) de lamelles (7) voisines étant disposés de chaque côté en alternance dans les deux rails de guidage (1, 1a, 1b).

10. Système d'évacuation de courant selon l'une des revendications 1 à 9 précédentes, **caractérisé en ce que** des joints en caoutchouc et/ou des joints à brosse sont insérés au moins par portions dans les ouvertures longitudinales (3, 3a, 3b) de l'un des rails de guidage (1, 1a, 1b).

11. Système d'évacuation de courant selon l'une des revendications 1 à 10 précédentes, **caractérisé en ce que** plusieurs fois au moins deux lamelles (7.1, 7.2, 7.3) sont reliées électriquement en série entre elles pour former respectivement un jeu de lamelles (7), les points de liaison (9) entre les lamelles (7.1 avec 7.2 et 7.2 avec 7.3) étant couplés électriquement entre eux en parallèle respectivement par le biais d'une barre collectrice (4.z).

12. Système d'évacuation de courant selon la revendication 11 précédente, **caractérisé en ce que** pour chaque jeu de lamelles (7), il y a exactement deux lamelles (7.1, 7.2) branchées en série :
- les points de liaison (9) de même potentiel entre la première lamelle (7.1) respective et la deuxième lamelle (7.2) étant reliés électriquement par le biais d'une barre collectrice (4.z) sur un premier côté du dispositif d'ombrage, et
- chaque jeu de lamelles (7) étant raccordé électriquement aux barres collectrices positives et négatives (4+, 4-) sur le deuxième côté du dispositif d'ombrage opposé au premier côté, la polarité (+, -) des lamelles dans le dispositif d'ombrage étant réalisée en alternance de haut en bas.

13. Système d'évacuation de courant selon la revendication 11 précédente, **caractérisé en ce que** pour chaque jeu de lamelles (7), il y a exactement trois lamelles (7.1, 7.2, 7.3) branchées en série :
- les points de liaison (9) de même potentiel entre la première lamelle (7.1) respective et la deuxième lamelle (7.2) étant reliés électriquement par le biais d'une première barre collectrice (4.z) sur un premier côté du dispositif d'ombrage,
- les points de liaison (9) de même potentiel entre la deuxième lamelle (7.2) respective et la troisième lamelle (7.3) étant reliés électriquement par le biais d'une deuxième barre collectrice (4.z) sur un deuxième côté - opposé au premier côté - du dispositif
d'ombrage,
- chaque jeu de lamelles (7) étant raccordé électriquement à une barre collectrice positive (4+) et à une barre collectrice négative (4-) sur un côté respectif du dispositif d'ombrage.

14. Dispositif d'ombrage, en particulier un brise-soleil orientable ou un store vénitien, possédant au moins un tablier comprenant une pluralité de lamelles (7), lesquelles sont montées de manière à pouvoir être déplacées respectivement au moyen de goujons de guidage (10, 20) dans au moins l'un des rails de guidage (1, 1a, 1b) latéraux et possèdent respectivement au moins un élément photovoltaïque pour la production de courant, **caractérisé en ce que**
un système d'évacuation de courant selon l'une des revendications 1 à 13 précédentes est présent pour l'évacuation du courant généré.

15. Dispositif d'ombrage selon la revendication 14 précédente, **caractérisé en ce que** le tablier comprend au moins un premier paquet de lamelles et un deuxième paquet de lamelles, les paquets de lamelles pouvant être inclinés différemment autour des axes longitudinaux respectifs des lamelles.
